# EUROPÄISCHE PATENTSCHRIFT

(11) **EP 2 597 629 B1**
(45) Veröffentlichungstag und Bekanntmachung des Hinweises auf die Patenterteilung: **24.06.2020**
(21) Anmeldenummer: 12193863.3
(22) Anmeldetag: 22.11.2012
(51) Int. Cl.: G08B 7/06

(54) **Signalgerät zur Aussendung eines akustischen und/oder visuellen Signals**
Signal apparatus for emitting an acoustic and/or visual signal
Appareil de signalisation pour l'envoi d'un signal acoustique et/ou visuel

(30) Priorität: 22.11.2011 DE 102011055592
(43) Veröffentlichungstag der Anmeldung: 29.05.2013
(73) Patentinhaber: Pfannenberg GmbH, 21035 Hamburg (DE)
(72) Erfinder: Pfannenberg, Andreas, 21035 Hamburg (DE)
(74) Vertreter: RGTH

(56) Entgegenhaltungen:
- EP-A2- 1 953 719
- US-A1- 2005 271 439
- US-A1- 2008 084 326
- US-A1- 2008 117 647
- US-A1- 2008 157 992
- US-A1- 2010 029 241
- US-B1- 6 456 491

## Beschreibung

Die vorliegende Erfindung betrifft ein Signalgerät zur Aussendung eines akustischen und/oder visuellen Signals, aufweisend einen einteilig ausgebildeten Gehäusegrundkörper und einen Gehäuseoberteil, wobei der Gehäuseoberteil mit dem einteilig ausgebildeten Gehäusegrundkörper verbindbar ist und wobei durch den einteilig ausgebildeten Gehäusegrundkörper und durch den Gehäuseoberteil ein Aufnahmeraum gebildet ist, in dem wenigstens eine elektrische Baugruppe zur Signalerzeugung aufgenommen ist, und wobei wenigstens eine erste elektrische Leitung in das Signalgerät hineinführbar ist.

### STAND DER TECHNIK

Signalgeräte sind zur Aussendung eines akustischen und/oder visuellen Signals bekannt und werden häufig als Bestandteil der Sicherheitstechnik in Gebäuden installiert. Signalgeräte können ferner für Fertigungsanlagen, für Maschinen oder für elektrische Geräte Verwendung finden, sodass die Signalgeräte auf unterschiedlichen Aufnahmekörpern angeordnet werden können. Beispielsweise können Signalgeräte an einer Wand in einer Aufputzmontage oder eine Unterputzmontage angeordnet werden. Auch ist es denkbar, dass Signalgeräte im Gehäuse eines elektrischen Gerätes angeordnet werden, und die Signalgeräte können akustische und/oder visuelle Signale beispielsweise zur Signalisierung einer Notsituation, einer Störsituation oder dergleichen aussenden.

Wird das Signalgerät auf einem Aufnahmekörper montiert, so kann zunächst der Gehäusegrundkörper am Aufnahmekörper angeordnet werden, beispielsweise kann der Gehäusegrundkörper auf den Aufnahmekörper aufgeschraubt werden. Zugleich kann eine elektrische Leitung in den Aufnahmeraum im Signalgerät eingeführt werden, sodass das Signalgerät beispielsweise mit einer Haustechnik oder beispielsweise mit einer sonstigen Schaltungstechnik verbunden wird. Dabei entsteht das Erfordernis, die elektrische Baugruppe zur Signalerzeugung mit der elektrischen Leitung zu verbinden. Muss ein Monteur die elektrische Verbindung herstellen, so kann es vorkommen, dass der Monteur sowohl die elektrische Baugruppe als auch die elektrische Leitung halten muss, wobei zugleich ein Werkzeug bedient werden muss, beispielsweise ein Schraubendreher. Zwar kann die elektrische Baugruppe im Gehäusegrundkörper aufgenommen werden, jedoch ist die Anordnung eines akustischen Signalgebers im Gehäuseoberteil notwendig, sodass weiterhin der Nachteil einer zusätzlichen Verkabelung entsteht, die wiederum Nachteile in der Handhabung mit sich bringt. Ist die elektrische Baugruppe vollständig im Gehäuseoberteil angeordnet, und ist die elektrische Leitung in den Gehäusegrundkörper eingeführt, entsteht wiederum der Nachteil der schlechten Montierbarkeit.

Aus der US 2008/0084326 A1 ist ein Signalgerät bekannt. Zur elektrischen Anbindung einer in einem Gehäuseoberteil angeordneten elektrischen Baugruppe sind Federkontakte an einem Gehäusegrundkörper sowie Kontaktflächen an der elektrischen Baugruppe vorgesehen.

Die US 2008/0157992 A1 offenbart ein Signalgerät mit einem Gehäuseoberteil und einer Bodenplatte. Das Signalgerät kann auf einer Befestigungsplatte angeordnet werden. Zur elektrischen Anbindung des Signalgeräts sind Kontaktstifte und Anschlussklemmen.

Aus der EP 1 953 719 A2 ist eine visuelle und/oder akustische Warnvorrichtung bekannt, welches eine an einer Wand befestigbare Klammer mit einem ersten elektrischen Steckelement aufweist. Die Warnvorrichtung weist ferner ein Gehäuse auf, welches ein zweites elektrisches Steckelement umfasst. Das zweite Steckelement ist bei Anordnung des Gehäuses an der Klammer mit dem ersten Steckelement verbindbar, um die Stromversorgung der Warnvorrichtung herzustellen.

Bei der Montage von Signalgeräten beispielsweise in einem Gebäude kann es vorkommen, dass eine Vielzahl von Signalgeräten montiert werden muss. Eine einfache, schnell durchführbare Montage der Signalgeräte am Aufnahmekörper und eine einfache und schnelle Herstellung der elektrischen Verbindung des Signalgerätes über die elektrische Leitung sind daher besonders wünschenswert.

### OFFENBARUNG DER ERFINDUNG

Es ist daher die Aufgabe der vorliegenden Erfindung, ein Signalgerät zur Aussendung eines akustischen und/oder visuellen Signals bereitzustellen, das einfach montierbar und einfach elektrisch anschließbar ist.

Die Erfindung entspricht einem Signalgerät nach Anspruch 1. Bevorzugte Ausführungsbeispiele sind in den Unteransprüchen beansprucht.

Die Erfindung schließt die technische Lehre ein, dass ein Leitungsanschlussmittel vorgesehen und im einteilig ausgebildeten Gehäusegrundkörper angeordnet ist, an das die erste elektrische Leitung kontaktierbar ist, wobei die elektrische Baugruppe zur Signalerzeugung am Gehäuseoberteil angeordnet ist.

Die Erfindung schlägt die vorteilhafte Möglichkeit eines Leitungsanschlussmittels vor, das im einteilig ausgebildeten Gehäusegrundkörper angeordnet wird, und unabhängig vom Gehäuseoberteil und unabhängig von der elektrischen Baugruppe kann die elektrische Leitung mit dem Leitungsanschlussmittel verbunden werden. Ein Monteur kann zunächst den einteilig ausgebildeten Gehäusegrundkörper am Aufnahmekörper anordnen, und die elektrische Verbindung kann ohne den Gehäuseoberteil und insbesondere ohne die elektrische Baugruppe erfolgen. Dabei wird lediglich die elektrische Verbindung zwischen der elektrischen Leitung und dem Leitungsanschlussmittel hergestellt. Anschließend kann der Gehäuseoberteil mit der elektrischen Baugruppe zur Signalerzeugung am einteilig ausgebildeten Gehäusegrundkörper angeordnet werden. Sofern nicht abweichend angegeben, wird im Folgenden unter einem Gehäusegrundkörper stets ein einteilig ausgebildeter Gehäusegrundkörper verstanden.

Ein weiterer Vorteil wird dadurch erreicht, dass zwischen dem Leitungsanschlussmittel und der elektrischen Baugruppe zur Signalerzeugung wenigstens ein Kontaktmittel vorgesehen ist. Das Kontaktmittel umfasst einen ersten Steckkontaktpartner und einen zweiten Steckkontaktpartner, und die Steckkontaktpartner können durch ein Anordnen des Gehäuseoberteils am Gehäusegrundkörper miteinander verbunden werden. Dabei ist der erste Steckkontaktpartner am Gehäusegrundkörper und insbesondere am Leitungsanschlussmittel selbst angeordnet, und der zweite Steckkontaktpartner ist am Gehäuseoberteil und insbesondere an der elektrischen Baugruppe selbst angeordnet. Insbesondere bei Signalgeräten ist die Anordnung der elektrischen Baugruppe im Gehäuseoberteil vorteilhaft, da die elektrische Baugruppe ein signaltonerzeugendes Mittel umfassen kann, das in baulicher Einheit mit einer elektronischen Komponente im Gehäuseoberteil angeordnet wird. Das signaltonerzeugende Mittel, beispielsweise ein Lautsprecher, kann im Gehäuseoberteil angeordnet sein und einen Schalltrichter umfassen, über den das akustische Signal das Signalgerät verlässt. Wird das Gehäuseoberteil vom Gehäusegrundkörper entnommen, kann das Gehäuseoberteil die elektrische Baugruppe mit der elektronischen Komponente und mit dem Lautsprecher umfassen. Wird der Gehäuseoberteil am Gehäusegrundkörper angeordnet, so wird das Kontaktmittel durch die Steckkontaktpartner am Gehäuseoberteil und am Gehäusegrundkörper geschlossen. Insbesondere ist es vorteilhaft, dass Arbeiten an der elektrischen Baugruppe durchgeführt werden können, ohne dass die elektrische Baugruppe bestromt ist, da die elektrische Baugruppe nur dann zugänglich ist, wenn der Gehäuseoberteil mit der elektrischen Baugruppe vom Gehäusegrundkörper und damit vom Leitungsanschlussmittel getrennt ist.

Vorteilhafterweise weist der Gehäusegrundkörper zumindest zwei Gehäusedurchbrüche auf, wobei durch einen ersten Gehäusedurchbruch die erste elektrische Leitung und durch einen zweiten Gehäusedurchbruch eine zweite elektrische Leitung hindurchführbar ist. Zunächst kann der Gehäusegrundkörper am Aufnahmekörper befestigt werden, beispielsweise in einer Aufputzmontage oder in einer Unterputzmontage an einer Wand. Damit ist der Gehäusegrundkörper bereits fest angeordnet und muss durch einen Monteur nicht mehr gehalten werden. Die Gehäusedurchbrüche können als Ausbruchöffnungen im Gehäusegrundkörper vorbereitet sein, die manuell oder mit einem Werkzeug aus den Gehäusewänden ausgebrochen werden können, um die elektrische Leitung durch die Gehäusedurchbrüche hindurchzuführen. Auch ist es denkbar, dass die Gehäusedurchbrüche Mittel zur Abdichtung der elektrischen Leitung umfassen, beispielsweise in Gestalt von Gummi-Quetschdichtungen. Der Gehäusegrundkörper kann lediglich einen Gehäusedurchbruch aufweisen, um bereits damit eine elektrische Leitung in den Aufnahmeraum des Gehäusegrundkörpers einzuführen. Werden mehrere Signalgeräte nacheinander verschaltet, kann wenigstens ein zweiter Gehäusedurchbruch vorgesehen sein, durch den zumindest eine weitere elektrische Leitung hindurchführbar ist.

Auch ist es vorteilhaft, wenn das Leitungsanschlussmittel eine Kontaktleiste aufweist, und an der Kontaktleiste sind insbesondere die erste elektrische Leitung und vorzugsweise eine zweite elektrische Leitung elektrisch kontaktierbar. Die Kontaktleiste kann Anschlusskontakte aufweisen, an die Einzelleitungen der ersten elektrischen Leitung und insbesondere der zweiten elektrischen Leitung anordbar sind, wobei insbesondere Anschlusskontakte zum Anschluss der Einzelleitungen der ersten elektrischen Leitung und Anschlusskontakte zum Anschluss der Einzelleitungen der zweiten elektrischen Leitung gleich beschaltet sein können. Beispielsweise kann die Kontaktleiste Schraubanschlussklemmen umfassen, und benachbart zueinander vorgesehene Schraubanschlussklemmen können jeweils Einzelleitungen der ersten und der zweiten elektrischen Leitung miteinander verbinden. Zugleich erfolgt die elektrische Kontaktierung der Einzelleitungen mit der elektrischen Baugruppe.

Wird das Signalgerät an einem Aufnahmekörper montiert, so sind erfindungsgemäß am Gehäusegrundkörper wenigstens eine Anformung und wenigstens eine Ausnehmung ausgebildet, sodass bei einer benachbarten Montage von wenigstens zwei Signalgeräten am Aufnahmekörper die Anformung eines ersten Signalgerätes in die Ausnehmung an einem benachbarten zweiten Signalgerät formschlüssig einfügbar ist. Beispielsweise kann der Gehäusegrundkörper an einer Wand eine Ausnehmung und eine Anformung aufweisen, und werden zwei Signalgeräte benachbart zueinander angeordnet, so wird in zwei Positionen ein Formschluss zwischen den Signalgeräten hergestellt.

Der Gehäusegrundkörper kann einen Gehäuseboden aufweisen, an dem sich Gehäusewände vorzugsweise in einer im Wesentlichen rechteckigen Gehäuseform erstrecken, sodass der Gehäusegrundkörper in abstrakter Form einen Würfel bildet. Die Gehäuseform kann in den Eckbereichen Hohlkammern aufweisen, die sich an den Gehäusewänden in den Ecken nach außen erstrecken. Die Hohlkammern können von der Unterseite des Gehäusegrundkörpers frei zugänglich sein, wodurch eine vorteilhafte Spritzgussform zur Herstellung des Gehäusegrundkörpers aus einem Kunststoff gebildet wird.

Außenseitig am Gehäusegrundkörper können Befestigungslaschen angeordnet sein, die sich vorzugsweise in der Ebene des Gehäusebodens zwischen den Hohlkammern erstrecken, wobei in den Befestigungslaschen wenigstens ein Loch eingebracht ist. Durch die nach außen stehende Anformung der Hohlkammern entstehen Zwischenbereiche, in denen die Befestigungslaschen aufgespannt sind. Somit können die Befestigungslaschen an drei Seitenkanten einstückig in den Gehäusegrundkörper übergehen, wodurch eine vergrößerte Festigkeit der Befestigungslaschen gebildet wird. Durch die Löcher in den Befestigungslaschen können Befestigungselemente hindurchgeführt werden, die beispielsweise in Form von Schrauben, Nägeln oder sonstigen Bolzen ausgeführt sein können. Beispielsweise können an zwei sich gegenüberliegenden Gehäusewänden die außenseitigen Befestigungslaschen angeformt sein, und an zwei weiteren sich gegenüberliegenden Gehäusewänden können die Anformungen und Ausnehmungen zur Bildung des Formschlusses zwischen zwei Signalgeräten angeordnet sein.

Nach einer weiterbildenden Maßnahme des Signalgerätes können im Gehäuseboden Perforierungen eingebracht sein, wobei die Perforierungen wahlweise entfernt werden können, um Löcher auszubilden, und wobei die Perforierungen durch Sollbruchstellen gebildet werden, die ohne Beschädigung des Gehäusegrundkörpers entfernbar sind. Sind durch das Entfernen der Perforierungen Löcher im Gehäuseboden geschaffen, können durch die Löcher Befestigungsmittel hindurchgeführt werden, um das Signalgerät auf einem Aufnahmekörper zu befestigen.

Das Signalgerät kann zur kombinierten Aussendung von akustischen und visuellen Signalen ausgebildet sein, wobei das Signalgerät auch ausschließlich akustische oder ausschließlich visuelle Signale aussenden kann. Ist das Signalgerät zur Aussendung von visuellen oder von visuellen und akustischen Signalen ausgebildet, kann das Signalgerät eine Leuchteinheit aufweisen, die vorzugsweise am Gehäusegrundkörper angeordnet ist und die beispielsweise mit dem Leitungsanschlussmittel elektrisch verbunden ist. Die Leuchteinheit kann ein Leuchtmittel umfassen, das unter einer lichtdurchlässigen Abdeckung der Leuchteinheit aufgenommen ist. Die Leuchteinheit kann bereits vorkonfektioniert mit dem Leitungsanschlussmittel elektrisch verbunden sein, bevor ein Monteur das Signalgerät montiert. Das Signalgerät kann mit besonderem Vorteil derart an einem senkrechten Aufnahmekörper, beispielsweise an einer Wand, angeordnet werden, dass die Leuchteinheit nach oben weist, wodurch die visuelle Signalwirkung der Leuchteinheit weiter verbessert wird.

Gemäß einer weiteren das Signalgerät verbessernden Maßnahme kann eine Führungsanordnung vorgesehen sein, durch die das Gehäuseoberteil beim Fügen am Gehäusegrundkörper geführt wird. Dabei kann die Führungsanordnung wenigstens eine Führungsfeder und wenigstens eine Führungsnut umfassen, wobei durch das Fügen des Gehäuseoberteils am Gehäusegrundkörper die Führungsfeder in die zugeordnete Führungsnut eingeführt wird. Beispielsweise können am Gehäusegrundkörper vier ein Rechteck bildende Führungsfedern angeordnet sein, die in vier ebenfalls ein Rechteck bildende Führungsnuten am Gehäuseoberteil eingreifen, wenn das Gehäuseoberteil am Gehäusegrundkörper gefügt wird.

Insbesondere ist es von Vorteil, wenn die Führungsanordnung mehrere Führungsfedern und mehrere jeweils zugeordnete Führungsnuten aufweist, wobei mindestens eine Führungsfeder mit einer abweichenden Geometrie zumindest einer Führungsnut mit einer korrespondierend abweichenden Geometrie zugeordnet ist, sodass das Gehäuseoberteil nur dann am Gehäusegrundkörper angeordnet werden kann, wenn die Führungsfeder mit der abweichenden Geometrie in die Führungsnut mit der ebenfalls abweichenden Geometrie gefügt wird. Dabei kann verhindert werden, dass ein Monteur den Gehäuseoberteil in einer ungeeigneten Position am Gehäusegrundkörper montiert. Die Führungsfeder und die zugeordnete Führungsnut mit jeweils abweichender Geometrie wirken zusammen als Zentriermittel, welches bewirkt, dass Gehäuseoberteil und Gehäusegrundkörper immer nur in einer vorgegebenen Position miteinander gefügt werden können. Grundsätzlich kann das Zentriermittel aber auch jede andere geeignete Form bzw. Ausbildung aufweisen. Beispielsweise kann das Zentriermittel alternativ eine Zentriernase an einem der beiden Bauteile, Gehäuseoberteil und Gehäusegrundkörper, und eine entsprechende Zentriernasenaufnahme am anderen Bauteil aufweisen.

Auch ist es vorteilhaft, wenn der Gehäuseoberteil mittels Verbindungselementen mit dem Gehäusegrundkörper verbindbar ist, wobei die Verbindungselemente vorzugsweise in Öffnungen einsetzbar sind, die insbesondere in Hohlkammern eingebracht sind. Die Hohlkammern können beispielsweise in den Eckbereichen des Gehäuses vorgesehen sein und sich an den Gehäusewänden in den Ecken nach außen erstrecken. Die Hohlkammern können von der Unterseite des Gehäusegrundkörpers frei zugänglich sein.

Der Gehäusegrundköper kann beispielsweise eine Tiefe von 40mm bis 150mm, vorzugsweise von 45mm bis 140mm und besonders bevorzugt von 47mm bis 125mm aufweisen. Weiterhin kann das Gehäuseoberteil eine Tiefe von 20mm bis 75mm, vorzugsweise von 30mm bis 60mm und besonders bevorzugt von 32,5mm bis 56mm aufweisen. Dabei kann das Gehäuseoberteil im montierten Zustand am Gehäusegrundkörper in den Gehäusegrundkörper hineinragen, sodass sich die gesamte Tiefe des Signalgerätes nicht unbedingt aus der Summe der Tiefen aus dem Gehäusegrundköper und dem Gehäuseoberteil ergibt. Es ergibt sich ein Verhältnis der Tiefe des Gehäusegrundköpers zum Gehäuseoberteil von 1,0 bis 4,4, vorzugsweise von 1,4, bis 4,1 und besonders bevorzugt von 1,45 bis 3,0.

### BEVORZUGTES AUSFÜHRUNGSBEISPIEL DER ERFINDUNG

Weitere, die Erfindung verbessernde Maßnahmen werden nachstehend gemeinsam mit der Beschreibung eines bevorzugten Ausführungsbeispiels der Erfindung anhand der Figuren näher dargestellt. Es zeigen schematisch:
- Figur 1: eine schematische Ansicht eines Signalgerätes;
- Figur 2: eine perspektivische Ansicht eines Gehäuseoberteils mit einer elektrischen Baugruppe;
- Figur 3: eine perspektivische Ansicht eines Gehäusegrundkörpers mit einem Leitungsanschlussmittel;
- Figur 4: ein Ausführungsbeispiel eines Gehäuseoberteils mit Führungsnuten;
- Figur 5: ein Ausführungsbeispiel eines Gehäusegrundkörpers mit Führungsfedern, die mit den Führungsnuten im Gehäuseoberteil eine Führungsanordnung bilden;
- Figur 6: eine perspektivische Ansicht eines Signalgerätes mit einer Leuchteinheit; und
- Figur 7: eine perspektivische Ansicht eines Gehäusegrundkörpers mit einer Leuchteinheit.

Figur 1 zeigt eine schematische Ansicht eines Signalgerätes 100 zur Aussendung eines akustischen und/oder visuellen Signals. Das Gehäuse des Signalgerätes ist im Wesentlichen durch einen Gehäusegrundkörper 10 und einen Gehäuseoberteil 11 gebildet. Der Gehäuseoberteil 11 kann vom Gehäusegrundkörper 10 entnommen werden, wobei mit dem Gehäusegrundkörper 10 und dem Gehäuseoberteil 11 ein geschlossener Aufnahmeraum 12 gebildet wird. Im Aufnahmeraum 12 ist eine elektrische Baugruppe 13 gezeigt, die elektronische Komponenten umfassen kann, und die zur akustischen und/oder visuellen Signalerzeugung dienen. Insbesondere kann die elektrische Baugruppe 13 einen Tongenerator umfassen, mit dem akustische Signale erzeugt werden können.

In den Gehäusegrundkörper 10 ist ein Gehäusedurchbruch 19 eingebracht, der sich in einer Seitenwand des Gehäusegrundkörpers 10 befindet. Durch den Gehäusedurchbruch 19 ist eine erste elektrische Leitung 14 hindurchgeführt, die Einzelleitungen 24 umfasst, und die Einzelleitungen 24 sind mit einer Kontaktleiste 22 eines Leitungsanschlussmittels 15 verbunden. Das Leitungsanschlussmittel 15 befindet sich dabei im Gehäusegrundkörper 10 des Signalgerätes 100.

Zwischen der elektrischen Baugruppe 13, die im Gehäuseoberteil 11 aufgenommen ist, und dem Leitungsanschlussmittel 15, das im Gehäusegrundkörper 10 aufgenommen ist, ist ein Kontaktmittel 16 angeordnet. Das Kontaktmittel 16 ist als Kontaktstecker ausgeführt und weist einen ersten Steckkontaktpartner 17 und einen zweiten Steckkontaktpartner 18 auf. Beispielhaft ist der erste Steckkontaktpartner 17 mit dem Leitungsanschlussmittel 15 verbunden bzw. an diesem angeordnet und der zweite Steckkontaktpartner 18 ist mit der elektrischen Baugruppe 13 verbunden bzw. an dieser angeordnet. Wird der Gehäuseoberteil 11 mit der elektrischen Baugruppe 13 vom Gehäusegrundkörper 10 getrennt, so wird auch der erste Steckkontaktpartner 17 vom zweiten Steckkontaktpartner 18 getrennt.

Bei der Montage des Signalgerätes 100 kann zunächst der Gehäusegrundkörper 10 auf einem Aufnahmekörper befestigt werden. Anschließend kann die elektrische Leitung 14 durch den Gehäusedurchbruch 19 hindurchgeführt werden, und die Einzelleitungen 24 können mit der Kontaktleiste 22 des Leitungsanschlussmittels 15 verbunden werden. Dabei ist eine hervorragende Zugänglichkeit der Kontaktleiste 22 ermöglicht, die beispielsweise Schrauben umfassen kann, um die Einzelleitungen 24 festzuklemmen. Ist die Befestigung der Einzelleitungen 24 an der Kontaktleiste 22 erfolgt, kann der Gehäuseoberteil 11 auf den Gehäusegrundkörper 10 aufgesetzt werden, wobei gleichzeitig die Steckkontaktpartner 17 und 18 miteinander verbunden werden. Durch die vorteilhafte Aufteilung der elektrischen Baugruppe 13 im Gehäuseoberteil 11 und des Leitungsanschlussmittels 15 im Gehäusegrundkörper 10 entsteht eine besonders einfache Montagemöglichkeit des Signalgerätes 100.

Die Tiefe des Gehäusegrundkörpers 10 ist mit T_{G} angegeben und die Tiefe des Gehäuseoberteils 11 ist mit To angegeben. Das Gehäuse des Signalgerätes 100 weist beispielsweise eine Würfelform auf, wobei der Würfel keine gleichen Kantenlängen aufweisen muss.

In Figur 2 ist der Gehäuseoberteil 11 perspektivisch dargestellt, und an der Innenseite des Gehäuseoberteils 11 ist die elektrische Baugruppe 13 angebracht. Die elektrische Baugruppe 13 ist beispielhaft als Elektronikplatine ausgeführt und weist beispielsweise ein Einstellmittel 38 auf, mit dem der akustische Signalton eingestellt werden kann. Ist der Gehäuseoberteil 11 gemäß der Darstellung vom Gehäusegrundkörper 10 entnommen, so ist das Einstellmittel 38 für einen Bediener frei zugänglich. Auf der elektrischen Baugruppe 13 ist weiterhin ein Steckkontaktpartner 18 angeordnet, und wenn der Gehäuseoberteil 11 am Gehäusegrundkörper 10 angeordnet wird, kann mit dem Steckkontaktpartner 18 das Kontaktmittel 16 gebildet werden.

Figur 3 zeigt den Gehäusegrundkörper 10 in einer perspektivischen Ansicht. Im Gehäusegrundkörper 10 ist das Leitungsanschlussmittel 15 angeordnet. Auf dem Leitungsanschlussmittel 15 ist ein Steckkontaktpartner 17 gezeigt. Wenn das Gehäuseoberteil 11 auf den Gehäusegrundkörper 10 aufgesetzt wird, so kann der Steckkontaktpartner 18 mit dem Steckkontaktpartner 17 verbunden werden. Hierfür stimmt die Position der beiden Steckkontaktpartner 17 und 18 derart überein, dass bei einem Aufsetzen des Gehäuseoberteils 11 auf dem Gehäusegrundkörper 10 der Steckkontaktpartner 17 exakt in den Steckkontaktpartner 18 eingefügt wird.

Der Gehäusegrundkörper 10 weist Gehäusedurchbrüche 19 und 20 auf, und durch den Gehäusedurchbruch 19 ist die elektrische Leitung 14 hindurchgeführt, und durch den Gehäusedurchbruch 20 ist die elektrische Leitung 21 hindurchgeführt. Beispielhaft sind zwei elektrische Leitungen 14 und 21 in den Gehäusegrundkörper 10 hineingeführt, wobei die elektrische Leitung 21 beispielsweise an ein weiteres Signalgerät 100 führen kann.

Die Einzelleitungen 24 der elektrischen Leitung 14 und die Einzelleitungen 25 elektrischen Leitung 21 sind an einer Kontaktleiste 22 angeordnet, die Anschlusskontakte 23 besitzt. Dabei können jeweils zwei benachbarte Anschlusskontakte 23 gleich beschaltet und elektrisch miteinander verbunden sein, sodass die Einzelleitungen 24 mit den Einzelleitungen 25 ebenfalls jeweils elektrisch kontaktiert sind. Somit kann die elektrische Leitung 14 zur elektrischen Leitung 21 durchgeschaltet werden, beispielsweise, wenn mehrere Signalgeräte 100 nacheinander angeordnet und elektrisch parallel verschaltet werden.

Der Gehäusegrundkörper 10 weist einen Gehäuseboden 28 auf, in dem Perforierungen 33 eingebracht sind. Die Perforierungen 33 können durchbrochen werden, um beispielsweise Befestigungsmittel wie Schrauben, etc. durch die gebildeten Löcher der Perforierungen 33 hindurchzuführen, und um das Signalgerät 100 an einem Aufnahmekörper zu befestigen.

Weiterhin befinden sich außenseitig am Gehäusegrundkörper 10 Befestigungslaschen 31, die sich zwischen Hohlkammern 30 erstrecken, die in den Eckbereichen außenseitig am Gehäusegrundkörper 10 angeordnet sind. Dadurch erlangen die Befestigungslaschen 31 eine erhöhte Festigkeit. In den Befestigungslaschen 31 sind Löcher 32 eingebracht, durch die ebenfalls Befestigungselemente hindurchgeführt werden können. Der Gehäusegrundkörper 10 ist aus einem Kunststoff-Spritzgussbauteil einteilig hergestellt, und am Gehäuseboden 28 sind vier Gehäusewände 29 angeformt, durch die der Gehäusegrundkörper 10 eine etwa rechteckige Gestalt erhält.

Die Befestigungslaschen 31 befinden sich in gegenüberliegender Anordnung bodenseitig an zwei Gehäusewänden 29, und an zwei weiteren sich quer zu diesen erstreckenden Gehäusewänden 29 sind die Gehäusedurchbrüche 19 und 20 eingebracht. Die Gehäusedurchbrüche 19 und 20 können ebenfalls als Perforierungen vorbereitet sein und müssen nur dann entnommen werden, wenn auch tatsächlich elektrische Leitungen 14 und 21 in den Gehäusegrundkörper 10 eingeführt werden müssen. An den Gehäusewänden 29, in denen die Gehäusedurchbrüche 19 und 20 eingebracht sind, befinden sich ferner Anformungen 26 und Ausnehmungen 27, und werden mehrere Signalgeräte 100 angrenzend aneinander angeordnet, so können Anformungen 26 eines ersten Signalgerätes in die Ausnehmungen 27 eines weiteren Signalgerätes 100 eingreifen.

Die Figuren 4 und 5 zeigen das Gehäuseoberteil 11 und den Gehäusegrundkörper 10 in einer jeweils perspektivischen Ansicht. Am Gehäuseoberteil 11 sind Führungsnuten 36 angeordnet, die sich entlang einer Montagerichtung erstrecken, wenn das Gehäuseoberteil 11 mit dem Gehäusegrundkörper 10 zusammengesetzt wird. Am Gehäusegrundkörper 10 sind mit den Führungsnuten 36 korrespondierende Führungsfedern 35 angeordnet, die beim Fügen des Gehäuseoberteils 11 mit dem Gehäusegrundkörper 10 in die Führungsnuten 36 eingreifen. Dabei ist gezeigt, dass eine Führungsnut 36' eine abweichende Geometrie aufweist, die mit einer abweichenden Geometrie einer Führungsfeder 35' korrespondieren muss, damit das Gehäuseoberteil 11 am Gehäusegrundkörper 10 montiert werden kann. Damit wird sichergestellt, dass das Gehäuseoberteil 11 in einer richtigen Position mit dem Gehäusegrundkörper 10 montiert wird, beispielsweise wenn der Steckkontaktpartner 17 am Gehäusegrundkörper 10 mit dem Steckkontaktpartner 18 am Gehäuseoberteil 11 gefügt werden muss, um beispielsweise eine elektrische Kontaktierung der elektrischen Baugruppe 13 mit einem Leitungsanschlussmittel 15 zu schaffen.

Die Figuren 6 und 7 zeigen ein Signalgerät 100 mit einem Tonsignalgeber 39, der vorderseitig auf dem Gehäuseoberteil 11 angeordnet ist und einen Schalltrichter umfasst, und weiterhin umfasst das Signalgerät 100 eine Leuchteinheit 34, die an einer Gehäusewand 29 des Gehäusegrundkörpers 10 angeordnet ist. Die Leuchteinheit 34 besitzt eine transparente Abdeckung, die sich mit einer Grundfläche etwa über die gesamte Außenfläche der Gehäusewand 29 erstreckt. Damit wird eine große Oberfläche der Abdeckung der Leuchteinheit erreicht, um eine gute Wärmeabfuhr zu ermöglichen. Das Signalgerät 100 ist in einer bevorzugten Lage gezeigt, in der die Leuchteinheit 34 nach oben weist, wodurch die Signalwirkung der Leuchteinheit 34 verbessert wird. Der Tonsignalgeber 39 weist einen Schalltrichter auf, der innenseitig in das signalerzeugende Mittel mündet, das auf der elektrischen Baugruppe 13 angeordnet sein kann. Figur 7 zeigt eine perspektivische Ansicht des Gehäusegrundkörpers 10 mit dem Leitungsanschlussmittel 15. Zwischen der Leuchteinheit 34 und dem Leitungsanschlussmittel 15 können elektrische Verbindungen gebildet sein. Wird das Signalgerät 100 zur Montage bereitgestellt, können die elektrischen Verbindungen bereits vorhanden sein.

Die Erfindung beschränkt sich ihrer Ausführung nicht auf das vorstehend angegebene bevorzugte Ausführungsbeispiel. Vielmehr ist eine Anzahl von Varianten denkbar, welche von der dargestellten Lösung auch bei grundsätzlich anders gearteten Ausführungen Gebrauch machen, solange sie unter dem Schutzumfang der Ansprüche fallen.

### Bezugszeichenliste

- 100: Signalgerät

- 10: Gehäusegrundkörper
- 11: Gehäuseoberteil
- 12: Aufnahmeraum
- 13: elektrische Baugruppe
- 14: elektrische Leitung
- 15: Leitungsanschlussmittel
- 16: Kontaktmittel
- 17: erster Steckkontaktpartner
- 18: zweiter Steckkontaktpartner
- 19: Gehäusedurchbruch
- 20: Gehäusedurchbruch
- 21: elektrische Leitung
- 22: Kontaktleiste
- 23: Anschlusskontakt
- 24: Einzelleitung
- 25: Einzelleitung
- 26: Anformung
- 27: Ausnehmung
- 28: Gehäuseboden
- 29: Gehäusewand
- 30: Hohlkammer
- 31: Befestigungslasche
- 32: Loch
- 33: Perforierung
- 34: Leuchteinheit
- 35: Führungsfeder
- 35': Führungsfeder
- 36: Führungsnut
- 36': Führungsnut
- 37: Öffnung
- 38: Einstellmittel
- 39: Tonsignalgeber
- T_{G}: Tiefe des Gehäusegrundkörpers
- T_{O}: Tiefe des Gehäuseoberteils

## Patentansprüche

1. Signalgerät (100) zur Aussendung eines akustischen und/oder visuellen Signals, aufweisend einen einteilig ausgebildeten Gehäusegrundkörper (10) und einen Gehäuseoberteil (11), wobei der Gehäuseoberteil (11) mit dem einteilig ausgebildeten Gehäusegrundkörper (10) verbindbar ist und wobei durch den einteilig ausgebildeten Gehäusegrundkörper (10) und den Gehäuseoberteil (11) ein Aufnahmeraum (12) gebildet ist, in dem wenigstens eine elektrische Baugruppe (13) zur Signalerzeugung aufgenommen ist, und wobei wenigstens eine erste elektrische Leitung (14) in das Signalgerät hineinführbar ist, wobei ein Leitungsanschlussmittel (15) vorgesehen und im einteilig ausgebildeten Gehäusegrundkörper (10) angeordnet ist, an das die erste elektrische Leitung (14) kontaktierbar ist, wobei die elektrische Baugruppe (13) zur Signalerzeugung am Gehäuseoberteil (11) angeordnet ist, wobei zwischen dem Leitungsanschlussmittel (15) und der elektrischen Baugruppe (13) zur Signalerzeugung wenigstens ein Kontaktmittel (16) vorgesehen ist, wobei das Kontaktmittel (16) einen ersten Steckkontaktpartner (17) und einen zweiten Steckkontaktpartner (18) umfasst, die durch ein Anordnen des Gehäuseoberteils (11) am Gehäusegrundkörper (10) miteinander verbindbar sind, wobei der erste Steckkontaktpartner (17) am Gehäusegrundkörper (10) angeordnet ist und wobei der zweite Stecckontaktpartner (18) am Gehäuseoberteil (11) angeordnet ist, **dadurch gekennzeichnet, dass** der Gehäusegrundkörper (10) zur Montage an einem Aufnahmekörper ausgebildet ist, wobei am Gehäusegrundkörper (10) wenigstens eine Anformung (26) und wenigstens eine Ausnehmung (27) ausgebildet sind, sodass bei einer benachbarten Montage von wenigstens zwei Signalgeräten am Aufnahmekörper die Anformung (26) eines ersten Signalgerätes in die Ausnehmung (27) an einem benachbarten zweiten Signalgerät formschlüssig einfügbar ist.

2. Signalgerät nach Anspruch 1, **dadurch gekennzeichnet, dass** der erste Stecckontaktpartner (17) am Leitungsanschlussmittel (15) angeordnet ist und dass der zweite Steckkontaktpartner (18) an der elektrischen Baugruppe (13) angeordnet ist.

3. Signalgerät nach einem der Ansprüche 1oder 2, **dadurch gekennzeichnet, dass** der Gehäusegrundkörper (10) zumindest zwei Gehäusedurchbrüche (19, 20) aufweist, wobei durch einen ersten Gehäusedurchbruch (19) die erste elektrische Leitung (14) und durch einen zweiten Gehäusedurchbruch (20) eine zweite elektrische Leitung (21) hindurchführbar ist.

4. Signalgerät nach einem der vorgenannten Ansprüche, **dadurch gekennzeichnet, dass** das Leitungsanschlussmittel (15) eine Kontaktleiste (22) aufweist, und an der Kontaktleiste (22) sind insbesondere die erste elektrische Leitung (14) und vorzugsweise eine zweite elektrische Leitung (21) elektrisch kontaktierbar.

5. Signalgerät nach Anspruch 4, **dadurch gekennzeichnet, dass** die Kontaktleiste (22) Anschlusskontakte (23) aufweist, an die Einzelleitungen (24, 25) der ersten elektrischen Leitung (14) und insbesondere der zweiten elektrischen Leitung (21)anordbar sind, wobei insbesondere Anschlusskontakte (23) zum Anschluss der Einzelleitungen (24) der ersten elektrischen Leitung (14) und Anschlusskontakte (23) zum Anschluss der Einzelleitungen (25) der zweiten elektrischen Leitung (21) gleich beschaltet sind.

6. Signalgerät nach einem der vorgenannten Ansprüche, **dadurch gekennzeichnet, dass** der Gehäusegrundkörper (10) einen Gehäuseboden (28) aufweist, an dem sich Gehäusewände (29) vorzugsweise in einer im wesentlichen rechteckigen Gehäuseform erstrecken, wobei die Gehäuseform in den Eckbereichen Hohlkammern (30) aufweist, die sich an den Gehäusewänden (29) nach außen erstrecken.

7. Signalgerät nach Anspruch 6, **dadurch gekennzeichnet, dass** außenseitig am Gehäusegrundkörper (10) Befestigungslaschen (31) angeordnet sind, die sich vorzugsweise in der Ebene des Gehäusebodens (28) zwischen den Hohlkammern (30) erstrecken, wobei in den Befestigungslaschen (31) wenigstens ein Loch (32) eingebracht ist.

8. Signalgerät nach Anspruch 6 oder 7, **dadurch gekennzeichnet, dass** im Gehäuseboden (28) Perforierungen (33) eingebracht sind, wobei die Perforierungen für die wahlweise Entfernung zur Bildung von Löchern ausgebildet sind, um das Signalgerät durch Befestigungsmittel auf dem Aufnahmekörper zu befestigen, welche Befestigungsmittel durch die Löcher hindurchführbar sind.

9. Signalgerät nach einem der vorgenannten Ansprüche, **dadurch gekennzeichnet, dass** das Signalgerät zur kombinierten Aussendung von akustischen und visuellen Signalen ausgebildet ist, wobei das Signalgerät eine Leuchteinheit (34) aufweist, die vorzugsweise am Gehäusegrundkörper (10) angeordnet ist und die insbesondere mit dem Leitungsanschlussmittel (15) elektrisch verbunden ist.

10. Signalgerät nach einem der vorgenannten Ansprüche, **dadurch gekennzeichnet, dass** zwischen dem Gehäusegrundkörper (10) und dem Gehäuseoberteil (11) eine Führungsanordnung vorgesehen ist, durch die das Gehäuseoberteil (11) beim Fügen am Gehäusegrundkörper (10) geführt wird.

11. Signalgerät nach Anspruch 10, **dadurch gekennzeichnet, dass** die Führungsanordnung wenigstens eine Führungsfeder (35) und wenigstens eine Führungsnut (36) umfasst, wobei durch das Fügen des Gehäuseoberteils (11) am Gehäusegrundkörper (10) die Führungsfeder (35) in die zugeordnete Führungsnut (36) eingeführt wird.

12. Signalgerät nach Anspruch 10 oder 11, **dadurch gekennzeichnet, dass** die Führungsanordnung mehrere Führungsfedern (35) und mehrere jeweils zugeordnete Führungsnuten (36) aufweist, wobei zumindest eine Führungsfeder (35') mit einer abweichenden Geometrie zumindest einer Führungsnut (36') mit einer korrespondierend abweichenden Geometrie zugeordnet ist, sodass das Gehäuseoberteil (11) nur dann am Gehäusegrundkörper (10) angeordnet werden kann, wenn die Führungsfeder (35') mit der abweichenden Geometrie in die Führungsnut (36') mit der abweichenden Geometrie gefügt wird.

13. Signalgerät nach einem der vorgenannten Ansprüche, **dadurch gekennzeichnet, dass** der Gehäusegrundkörper (10) eine Tiefe (TG) aufweist und wobei das Gehäuseoberteil (11) eine Tiefe (To) aufweist, wobei insbesondere das Gehäuseoberteil (11) im montierten Zustand am Gehäusegrundkörper (10) in den Gehäusegrundkörper (10) hineinragt, insbesondere wobei das Verhältnis derTiefe (TG) des Gehäusegrundköpers (10) zurTiefe (T_{O}) des Gehäuseoberteils (11) einen Wert von 1,0 bis 4,4, vorzugsweise von 1,4 bis 4,1 und besonders bevorzugt von 1,45 bis 3,0 aufweist.

## Claims

1. Signalling device (100) for emitting an acoustic and / or visual signal, having a one-piece base housing body (10) and an upper housing part (11), wherein the upper housing part (11) can be connected to the one-piece base housing body (10) and wherein by the one-piece base housing body (10) and the upper housing part (11) a receiving space (12) is formed in which at least one electrical component assembly (13) for generating signals is accommodated, and wherein at least a first electrical line (14) can be inserted into the signalling device, wherein a line connection means (15) is provided and is arranged in the one-piece base housing body (10) to which the first electrical line (14) can be contacted, wherein the electrical assembly (13) for generating signals is arranged on the upper housing part (11), wherein at least one contacting means (16) is provided between the line connection means (15) and the electrical component assembly (13) for generating signals, wherein the contacting means (16) comprises a first plug-in contact partner (17) and a second plug-in contact partner (18) which can be connected to one another by arranging the upper housing part (11) on the base housing body (10), wherein the first plug-in contact partner (17) is arranged on the base housing body (10) and wherein the second plug-in contact partner (18) is arranged on the upper housing part (11), **characterized in that** the base housing body (10) is designed for mounting on an accommodating body, wherein at least one moulding (26) and at least one recess (27) are formed on the base housing body (10), so that in case of an adjacent mounting of at least two signalling devices on the accommodating body, the moulding (26) of a first signalling device can be inserted in a form-fitting manner into the recess (27) on an adjacent second signalling device.

2. Signalling device according to claim 1, **characterized in that** the first plug-in contact partner (17) is arranged at the line connection means (15) and **in that** the second plug-in contact partner (18) is arranged at the electrical component assembly (13).

3. Signalling device according to claim 1, **characterized in that** the base housing body (10) has at least two housing cutouts (19, 20), wherein the first electrical line (14) can be guided through a first housing cutout (19) and a second electrical line (21) can be guided through a second housing cutout (20).

4. Signalling device according to one of the preceding claims, **characterized in that** the line connection means (15) has a contact strip (22), and in particular the first electrical line (14) and preferably a second electrical line (21) can be electrically contacted on the contact strip (22).

5. Signalling device according to claim 4, **characterized in that** the contact strip (22) has connecting contacts (23), to which individual lines (24, 25) of the first electrical line (14) and in particular the second electrical line (21) can be arranged, wherein in particular connecting contacts (23) for connecting the individual lines (24) of the first electrical line (14) and connecting contacts (23) for connecting the individual lines (25) of the second electrical line (21) are wired identically.

6. Signalling device according to one of the preceding claims, **characterized in that** the base housing body (10) has a housing bottom (28) on which housing walls (29) extend preferably in an essentially rectangular housing form, wherein, in the corner areas, the housing form has hollow chambers (30) which extend outwardly on the housing walls (29).

7. Signalling device according to claim 6, **characterized in that** fastening links (31) are arranged on the outside on the base housing body (10), which preferably extend in the plane of the housing bottom (28) between the hollow chambers (30), wherein at least one hole (32) is placed into the fastening links (31).

8. Signalling device according to claim 6 or 7, **characterized in that** perforations (33) are introduced in the housing bottom (28), wherein the perforations are designed for the optional removal for forming holes, in order to fasten the signalling device to the accommodating body by fastening means, which fastening means can be guided through the holes.

9. Signalling device according to one of the preceding claims, **characterized in that** the signalling device is designed for the combined emitting of acoustic and visual signals, wherein the signalling device has a lighting unit (34) which is preferably arranged on the base housing body (10) and which is in particular electrically connected to the line connection means (15).

10. Signalling device according to one of the preceding claims, **characterized in that** a guide arrangement is provided between the base housing body (10) and the upper housing part (11), by means of which the upper housing part (11) is guided at the base housing body (10) during the joining.

11. Signalling device according to claim 10, **characterized in that** the guide arrangement comprises at least one guide spring (35) and at least one guide groove (36), wherein the guide spring (35) is inserted into the assigned guide groove (36) by joining the upper housing part (11) to the base housing body (10).

12. Signalling device according to claim 10 or 11, **characterized in that** the guide arrangement has a plurality of guide springs (35) and a plurality of respectively assigned guide grooves (36), wherein at least one guide spring (35') with a different geometry is assigned to at least one guide groove (36') with a correspondingly different geometry, so that the upper housing part (11) can only be arranged on the base housing body (10) if the guide spring (35') with the different geometry is inserted into the guide groove (36') with the different geometry.

13. Signalling device according to one of the preceding claims, **characterized in that** the base housing body (10) has a depth (T_{G}) and wherein the upper housing part (11) has a depth (T_{O}), wherein in particular the upper housing part (11), when assembled on the base housing body (10), protrudes into the base housing body (10), in particular wherein the ratio of the depth (T_{G}) of the base housing body (10) to the depth (Tₒ) of the upper housing part (11) has a value of 1.0 to 4.4, preferably of 1.4 to 4.1 and particularly preferably from 1.45 to 3.0.

## Revendications

1. Appareil de signalisation (100) servant à émettre un signal acoustique et/ou visuel, comportant un corps de base de boîtier (10) constitué en une seule pièce et une partie supérieure de boîtier (11), sachant que la partie supérieure de boîtier (11) peut être reliée au corps de base de boîtier (10) constitué en une seule pièce et sachant que par le corps de base de boîtier (10) constitué en une seule pièce et la partie supérieure de boîtier (11) est formé un espace de logement (12) dans lequel est logé au moins un module électrique (13) pour la production de signaux et sachant au moins qu'une première ligne électrique (14) peut être introduite dans l'appareil de signalisation, sachant qu'un moyen de connexion de ligne (15) est prévu et est disposé dans le corps de base de boîtier (10) constitué en une seule pièce sur lequel la première ligne électrique (14) peut être mise en contact, sachant que le premier partenaire de fiche de contact (17) est disposé sur le corps de base de boîtier (10), sachant que le module électrique (13) est disposé sur la partie supérieure de boîtier (11) pour la production de signaux sachant qu'entre le moyen de connexion de ligne (15) et le module électrique (13) au moins un moyen de contact (16) est prévu pour la production de signaux, sachant que le moyen de contact (16) comprend un premier partenaire de fiche de contact (17) et un deuxième partenaire de fiche de contact (18), qui peuvent être reliés entre eux par une mise en place de la partie supérieure de boîtier (11) sur le corps de base de boîtier (10) et sachant que le deuxième partenaire de fiche de contact (18) est disposé sur la partie supérieure de boîtier (11), **caractérisé en ce que** le corps de base de boîtier (10) est constitué pour le montage sur un corps de réception, sachant que sur le corps de base de boîtier (10) sont constitués au moins une conformation (26) et au moins un évidement (27) de telle manière que pour un montage adjacent d'au moins deux appareils de signalisation sur le corps de réception, la conformation (26) d'un premier appareil de signalisation peut être introduite par conformité de forme dans l'évidement (27) sur un deuxième appareil de signalisation adjacent.

2. Appareil de signalisation selon la revendication 1, **caractérisé en ce que** le premier partenaire de fiche de contact (17) est disposé sur le moyen de connexion de ligne (15) et **en ce que** le deuxième partenaire de fiche de contact (18) est disposé sur le module électrique (13).

3. Appareil de signalisation selon l'une quelconque des revendications 1 ou 2, **caractérisé en ce que** le corps de base de boîtier (10) comporte au moins deux passages de boîtier (19, 20), sachant que la première ligne électrique (14) peut être passée à travers un premier passage de boîtier (19) et une deuxième ligne électrique (21) à travers un deuxième passage de boîtier (20).

4. Appareil de signalisation selon l'une quelconque des revendications précédentes, **caractérisé en ce que** le moyen de connexion de ligne (15) comporte une barrette de contacts (22) et la première ligne électrique (14) en particulier et de préférence une deuxième ligne électrique (21) peuvent être mises électriquement en contact sur la barrette de contacts (22).

5. Appareil de signalisation selon la revendication 4, **caractérisé en ce que** la barrette de contacts (22) comporte des contacts de connexion (23), sur lesquels des lignes individuelles (24, 25) de la première ligne électrique (14) et en particulier de la deuxième ligne électrique (21) peuvent être disposées, sachant en particulier que les contacts de connexion (23) sont câblés de la même façon pour la connexion des lignes individuelles (24) de la première ligne électrique (14) et les contacts de connexion (23) pour la connexion des lignes individuelles (25) de la deuxième ligne électrique (21).

6. Appareil de signalisation selon l'une quelconque des revendications précédente, **caractérisé en ce que** le corps de base de boîtier (10) comporte un fond de boîtier (28) sur lequel s'étendent des parois de boîtier (29) de préférence dans une forme de boîtier pour l'essentiel rectangulaire, sachant que la forme de boîtier comporte des chambres creuses (30) dans les zones de coin, qui s'étendent vers l'extérieur sur les parois de boîtier (29).

7. Appareil de signalisation selon la revendication 6, **caractérisé en ce que** des pattes de fixation (31) sont disposées à l'extérieur sur le corps de base de boîtier (10), qui s'étendent de préférence dans le plan du fond de boîtier (28) entre les chambres creuses (30), sachant qu'au moins un trou (32) est aménagé dans les pattes de fixation (31).

8. Appareil de signalisation selon la revendication 6 à 7, **caractérisé en ce que** des perforations (33) sont aménagées dans le fond de boîtier (28), sachant que les perforations sont constituées pour l'enlèvement facultatif servant à former des trous pour fixer l'appareil de signalisation par des moyens de fixation sur le corps de réception, lesquels moyens de fixation peuvent être passés à travers les trous.

9. Appareil de signalisation selon l'une quelconque des revendications précédentes, **caractérisé en ce que** l'appareil de signalisation est constitué pour assurer l'émission combinée de signaux acoustiques et visuels, sachant que l'appareil de signalisation comporte une unité lumineuse (34), qui est disposée de préférence sur le corps de base de boîtier (10) et est électriquement reliée en particulier au moyen de connexion de ligne (15).

10. Appareil de signalisation selon l'une quelconque des revendications précédentes, **caractérisé en ce qu'**entre le corps de base de boîtier (10) et la partie supérieure de boîtier (11) un système de guidage est prévu par lequel la partie supérieure de boîtier (11) est guidée lors de l'assemblage sur le corps de base de boîtier (10).

11. Appareil de signalisation selon la revendication 10, **caractérisé en ce que** le système de guidage comprend au moins un ressort de guidage (35) et au moins une rainure de guidage (36), sachant qu'en assemblant la partie supérieure de boîtier (11) sur le corps de base de boîtier (10), le ressort de guidage (35) est introduit dans la rainure de guidage (36) attribuée.

12. Appareil de signalisation selon la revendication 10 ou 11, **caractérisé en ce que** le système de guidage comporte plusieurs ressorts de guidage (35) et plusieurs rainures de guidage (36) respectivement attribuées, sachant au moins qu'un ressort de guidage (35') avec une géométrie divergente est attribué au moins à une rainure de guidage (36') avec une géométrie divergente de façon correspondante de telle manière que la partie supérieure de boîtier (11) ne peut donc être disposée sur le corps de base de boîtier (10) que lorsque le ressort de guidage (35') avec la géométrie divergente est assemblé dans la rainure de guidage (36') avec la géométrie divergente.

13. Appareil de signalisation selon l'une quelconque des revendications précédentes, **caractérisé en ce que** le corps de base de boîtier (10) comporte une profondeur (T_{G}) et sachant que la partie supérieur de boîtier (11) comporte une profondeur (T_{O}), sachant en particulier que la partie supérieure de boîtier (11) à l'état monté sur le corps de base de boîtier (10) fait saillie à l'intérieur du corps de base de boîtier (10), en particulier sachant que le rapport entre la profondeur (T_{G}) du corps de base de boîtier (10) et la profondeur (T_{O}) de la partie supérieure de boîtier (11) comporte une valeur allant de 1,0 à 4,4, de préférence de 1,4 à 4,1, en particulier de préférence de 1,45 à 3,0.
